# EUROPÄISCHE PATENTSCHRIFT

(11) **EP 1 123 995 B1**
(45) Veröffentlichungstag und Bekanntmachung des Hinweises auf die Patenterteilung: **10.09.2003**
(21) Anmeldenummer: 00810108.1
(22) Anmeldetag: 09.02.2000
(51) Int. Cl.: D01G 31/00, D01B 3/02

(54) **Verfahren und Vorrichtung zum Steuern einer Behandlungsanlage für textile Fasern, insbesondere Baumwollfasern**
Method and apparatus for controlling a textile fibre processing plant, especially for cotton fibres
Procede et appareil pour commander une installation de traitement de fibres textile, en particulier pour fibres de coton

(43) Veröffentlichungstag der Anmeldung: 16.08.2001
(73) Patentinhaber: Jossi Holding AG, 8546 Islikon (CH)
(72) Erfinder: Meyer, Urs, Prof. Dr., 8172 Niederglatt (CH); Jossi, Armin, 8500 Frauenfeld (CH)
(74) Vertreter: Wenger, René

(56) Entgegenhaltungen:
- EP-A- 0 364 786
- EP-A- 0 414 961
- EP-A- 0 606 620
- DE-U- 29 622 931
- PATENT ABSTRACTS OF JAPAN vol. 11, no. 197 (P-589), 25. Juni 1987 (1987-06-25) & JP 62 021047 A (NIPPON MENG. GIJUTSU KEIZ. KENKYUSHO), 29. Januar 1987 (1987-01-29)

## Beschreibung

Die Erfindung betrifft ein Verfahren zum Steuern einer Behandlungsanlage für textile Fasern, insbesondere Baumwollfasern, gemäss dem Oberbegriff von Anspruch 1. Eine derartige Behandlungsanlage wird bei der Garnproduktion auch als Putzerei/Karderie bezeichnet. Dabei wird aus ungeordneten Baumwollfasern ein Kardenband hergestellt, das anschliessend durch Strecken, Kämmen und Spinnen zu einem Garn verarbeitet wird. Auf der Erzeugerstufe wird im Zusammenhang mit den geernteten Baumwollkapseln von einer Entkörnungsanlage oder Ginning-Anlage gesprochen. Dort werden die Samenkörner von den Fasern getrennt und ggf. weitere Verunreinigungen entfernt.

Es sind bereits zahlreiche Verfahren bekannt, mit deren Hilfe Fremdstoffe erkannt und aus einem Fasergutstrom ausgeschieden werden können. Der Steuerung des gesamten Arbeitsprozesses und insbesondere der Verspinnbarkeit des Fasermaterials auf Grund von unterschiedlichen Fasereigenschaften wurde bisher keine Beachtung geschenkt. Die Fasereigenschaften werden in der Regel nur durch Stichproben ermittelt, was jedoch häufig zu schlechten Fasermischungen und zu ungenügenden Informationen über die Eigenschaften der verarbeiteten Kardenbänder führt. Zwar ist es beispielsweise durch die US-A-5,892,142 auf der Stufe der Faserproduktion beim sogenannten Ginning-Prozess bereits bekannt, durch ein automatisiertes Verfahren einem Faserstrom in regelmässigen Abständen Stichproben zu entnehmen und diese auf verschiedene Parameter wie Feuchtigkeit, Farbe oder Faserfeinheit zu messen. Die Messergebnisse werden einem zentralen Rechner zugeführt und können auf diese Weise verwertet werden. Dieses Verfahren ist aber mechanisch sehr aufwendig und erlaubt keine schnellen Eingriffe in den Fasergutstrom beispielsweise innerhalb einer Zeitspanne von wenigen Sekunden oder gar Millisekunden.

Es ist daher eine Aufgabe der Erfindung, ein Verfahren der eingangs genannten Art zu schaffen, das eine Optimierung des Arbeitsprozesses in der Putzerei/Karderie oder in der Ginning-Anlage aufgrund von bestimmten Materialeigenschaften ermöglicht. Diese Aufgabe wird erfindungsgemäss mit einem Verfahren gelöst, das die Merkmale im Anspruch 1 aufweist. Dabei werden keine Stichproben entnommen, sondern der Fasergutstrom wird kontinuierlich auf mindestens zwei unterschiedliche physikalische Messgrössen überwacht. Aus diesen Messgrössen lassen sich entweder einzeln oder in Kombination oder Unterkombination verschiedene Materialeigenschaften ableiten. Auf Grund eines Vergleiches mit vorher eingegebenen Sollwerten kann in die Behandlungsstationen oder in das Transportsystem eingegriffen werden. Unter dem Ausdruck Materialeigenschaften werden auch verschiedene Verschmutzungsgrade der Fasern oder Flocken verstanden, wobei Verunreinigungen unmittelbar auf der Oberfläche der Fasern oder aber als separate Beimischung auftreten können. Unter homogenisieren wird das Erzielen einer möglichst gleichförmigen Fasermischung verstanden.

Vorzugsweise wird am Sensorsystem eine Mehrzahl von Eigenschaften des Materials ermittelt. Dabei kann es sich um Flockeneigenschaften (Grösse, Dichte, Verteilung, Farbe, Form, Feuchtigkeit, Temperatur) oder Fasereigenschaften (Oberflächenbeschichtung mit natürlichem Wachs oder künstlichen Substanzen, Faserfeinheit, Faserreife, Faserlänge, Stapelverteilung) oder ggf. um andere Eigenschaften handeln. Die Reife der Baumwolle lässt sich aus dem Wellenlängenbereich 1500 bis 1550 nm und die Feuchtigkeit aus dem Wellenlängenbereich um 1900 nm ableiten. Zusammenhänge bezüglich Oberflächen-Eigenschaften von Fasern, insbesondere Abhängigkeiten von Feuchtigkeit und chemischer Zusammensetzung sind in "Duckett, K.E., Surface Properties of Cotton Fibers", in "Fiber Science Series, Surface Characteristics of Fibers and Textiles, Part I, M.J. Schick, Ed., Marcel Dekker, N.Y. 1975" beschrieben. Angaben zur Erkennung der Wachsbeschichtung sind u.a. beschrieben in "Measuring Natural Waxes on Cotton using NIR Absorbance, R.A. Taylor and L.C. Godbey, USDA, ARS, Cotton Quality Res. Station, Clemson, S.C.". Es kann aber auch das Vorhandensein von Fremdstoffen ermittelt werden, wobei unter die Kategorie Fremdstoffe Fremdfasern natürlichen Ursprungs, Kunststoffmaterial, pflanzliches Fremdmaterial, Metalle, mineralisches Fremdmaterial, Nissen, tierische Sekrete, insbesondere Honigtau, Reste von Textilien und anderes mehr fallen.

Da das Sensorsystem die physikalischen Messgrössen am vorbeiströmenden Fasergutstrom ermitteln muss, eignen sich insbesondere berührungslose Sensoren, die elektromagnetische Wellen und/oder Ultraschallwellen senden bzw. empfangen. In bestimmten Einzelfällen wären aber auch taktile Sensoren denkbar, beispielsweise in der Form von Messfühlern, die in den Fasergutstrom hineinragen und z. B. den Strömungswiderstand, die elektrische Leitfähigkeit den Impuls der Flocken bzw. Partikel usw. messen. Bei den Sensoren auf der Basis elektromagnetischer Wellen eignet sich vor allem der nahe Infrarotbereich besonders gut, um im reflektierten oder transmittierten Spektrum eine grosse Reihe von Stoffen oder Eigenschaften zu erkennen. Mit wenigstens zwei charakteristischen Frequenzen lässt sich ein "Fingerprint" definieren, aus dem sich verschiedene Materialeigenschaften ableiten lassen.

Faserdimensionen, insbesondere die Faserfeinheit lassen sich besonders vorteilhaft mit Lasersensoren ermitteln. Zu diesem Zweck wird ein Beugungsmuster und/oder Steuerungsmuster gebildet.

Selbstverständlich sind aber auch andere elektromagnetische Wellen denkbar wie z.B. Ultraviolett, sichtbares Licht oder auch Röntgenstrahlen.

Die Messgrössen können mit wenigstens zwei Sensoren an, bezogen auf die Transportrichtung, verschiedenen Stellen der Behandlungsanlage ermittelt werden. So wäre z.B. ein elektromagnetischer Sensor für Metallteile und ein optischer Sensor für Feuchtigkeit oder Wachsbeschichtung denkbar. Es ist aber auch möglich, dass ein Sensor auf mehreren Frequenzen bzw. Messprinzipien arbeitet und dass auf diese Weise zwei oder mehr Messsignale an der gleichen Stelle des Fasergutstroms ermittelt werden können.

Besonders vorteilhaft kann es auch sein, wenn die Messgrössen in unterschiedlichen Zeitabschnitten gemittelt bzw. ausgewertet werden. Je nach der betroffenen Materialeigenschaft erfordern nämlich die ermittelten Istwerte unterschiedliche Reaktionszeiten. So muss beispielsweise eine festgestellte Verschmutzung innerhalb von Millisekunden nach der Detektion durch einen Druckstoss oder durch eine Umlenkklappe ausgeschieden werden. Eine Beeinflussung der Ballenfräse kann im Sekundenbereich erfolgen, während die Dauer des Regeleingriffs bei sich veränderndem Feuchtigkeitsgehalt z.B. 5 bis 10 Minuten betragen kann bzw. der Mittelwert aus Messungen in grösseren Zeitabschnitten gebildet wird.

In einer Putzerei/Karderie werden die Behandlungsstationen vorzugsweise mit einem pneumatischen Transportsystem verbunden. Dabei ist es gegebenenfalls erforderlich, die Förderluft vor einer Behandlungsstation zu entfernen und nach der Behandlungsstation wieder zuzuführen. Aber auch andere Fördersysteme wie z.B. Förderbänder oder Förderschnecken wären denkbar.

Eine erhebliche Prozessoptimierung lässt sich bereits erreichen, wenn die Fasern als Ballen vorgelegt und mittels einer Ballenabtragmaschine abgetragen werden, einen Ausscheider durchlaufen, wenigstens einem Mischer zugeführt werden und anschliessend wenigstens auf einer Karde zu einem Band verarbeitet werden, wobei über die Auswerteeinrichtung beim Erkennen von Fremdstoffen der Ausscheider aktiviert wird und beim Erkennen von anderen Materialeigenschaften der Mischer zum Ändern des Mischungsverhältnisses angesteuert wird. Auf diese Weise werden nicht nur wie bisher üblich Fremdstoffe zuverlässig ausgeschieden, sondern es findet auch noch eine kontinuierliche Beeinflussung des Mischungsverhältnisses statt, sodass möglichst homogene Fasermischunge erzeugt werden, um stets eine optimale Verspinnbarkeit der Fasern anzustreben. Zusätzlich kann beim Erkennen von abweichenden Materialeigenschaften die Karde oder eine andere Behandlungsstation zum Ändern der Maschinenparameter angesteuert werden. Schliesslich ist es auch denkbar, beim Erkennen von Fremdstoffen und/oder von abweichenden Materialeigenschaften die Ballenabtragmaschine zum Ändern der Abtragbewegung anzusteuern. So kann beispielsweise ein bestimmter Ballen identifiziert werden, der einen überdurchschnittlich hohen Anteil von verschmutzten oder anderweitig abweichenden Fasern liefert. Die Abtragbewegung kann dabei so gesteuert werden, dass jeweils an diesem Ballen die Abtragtiefe und/oder Geschwindigkeit verändert wird, bis eine manuelle Aussonderung möglich ist.

Grundsätzlich können aber auch noch ganz andere Bearbeitungsstationen, wie z.B. Flockenauflösemaschinen, Feinreiniger, Grobreiniger und dergleichen angesteuert werden. Das erfindungsgemässe Verfahren erlaubt auch eine datenmässige Protokollierung des Prozesses und eine Klassierung der Zwischenprodukte und damit eine Optimierung der Qualitätskontrolle.

Unter Beeinflussung des Transportsystems ist insbesondere auch das Überspringen einer Behandlungseinrichtung in einer Bypassleitung zu verstehen. Alternativ könnte der Fasergutstrom an einer Förderweiche je nach Fasereigenschaften unterschiedlichen Behandlungsstationen zugeführt werden.

Die Erfindung betrifft auch eine Vorrichtung zum Steuern einer Behandlungsanlage für textile Fasern, insbesondere Baumwollfasern, welche durch die Merkmale im Anspruch 16 gekennzeichnet ist.

Ein Ausführungsbeispiel der Erfindung ist in den Zeichnungen dargestellt und wird nachstehend erläutert. Es zeigen:
- Figur 1: eine symbolische Darstellung der wichtigsten Behandlungsanlagen in einer Putzerei mit anschliessender Karderie,
- Figur 2: eine schematische Darstellung eines Behandlungsablaufs mit den steuertechnischen Wechselbeziehungen,
- Figur 3: die schematische Darstellung der Korrelation zwischen verschiedenen Messsignalen und Materialeigenschaften, und
- Figur 4: eine symbolische Darstellung der wichtigsten Behandlungsanlagen in einer Entkörnungsanlage (GinningAnlage).

Wie in Figur 1 dargestellt, besteht eine Putzereilinie/Karderie 1 aus einer Ballenabtragmaschine 3, einem Vorreiniger 19, einem Ausscheider 4, einem Mischer 5, einem Feinreiniger 6, ggf. einem zweiten Feinreiniger 6' und einer Karde 7. Die einzelnen Behandlungsstationen sind über ein pneumatisches Transportsystem 2 miteinander verbunden. Dabei werden von den Einzelballen 11 schichtweise Faserflocken entfernt und in bereits aufgelöster Form vorgereinigt dem Fremdstoffausscheider 4 zugeführt. Dieser verfügt über ein Sensorsystem, beispielsweise in der Form von CCD-Kameras 12, mit deren Hilfe farbliche Veränderungen festgestellt werden können. Farbige Fremdstoffe werden dabei ausgeschieden. Gleichzeitig können auch noch NIR-Sensoren 13 vorgesehen sein, welche beispielsweise den Feuchtigkeitsgrad, die Wachsbeschichtung oder andere Parameter ermitteln.

Anschliessend werden die Fasern einem Mischer 5 zugeführt, der mit verschiedenen Füllschächten 14 ausgerüstet ist. Die Materialsäulen in den einzelnen Schächten werden durch ihr Eigengewicht verdichtet und dann wiederum gemeinsam schichtweise abgetragen. Dabei erfolgt eine Durchmischung der verschiedenen Faserchargen. Es sind aber auch andere Mischertypen bekannt.

Am Feinreiniger 6 bzw. 6' werden durch gezahnte Garnituren Verunreinigungen wie z.B. Schalenteile, Schmutz, Sand usw. von den Fasern getrennt und weggeschleudert. Schliesslich gelangen die gereinigten Fasern zur Karde 7, wo sie auf an sich bekannte Weise zu einem Kardenband 15 verarbeitet werden.

Das Sensorsystem wird vorteilhaft vor dem Mischer 5 eingebaut, damit in den Mischvorgang eingegriffen werden kann bzw. damit ein Eingriff an der Ballenabtragung möglichst verzögerungsfrei möglich ist. Das Sensorsystem soll ausserdem an einer Stelle angeordnet sein, wo die Fasern bzw. Flocken auf geeignete Weise präsentiert werden. Dies kann beispielsweise auch am Ausleger der Ballenabtragmaschine 3, im Bereich eines Öffnungsorgans oder unmittelbar in einem geeigneten Bereich der Fasertransportleitung sein.

Bezüglich Aufbau und Wirkungsweise der Sensoranordnung kann beispielsweise auf die nachfolgenden Vorpublikationen hingewiesen werden, deren Inhalt hiermit ausdrücklich zum Offenbarungsinhalt erklärt wird:
- Uhlmann Jürg, "Fremdstofferkennung in der Rohbaumwolle" Diss. Eidgenössische Technische Hochschule, Zürich, 1996
- WO 96/35831
- DE U 297 19 245.0
- EP A 893 516

Im Diagramm gemäss Figur 2 ist eine Putzereilinie/Karderie nochmals schematisch dargestellt. Dabei werden die Baumwollballen aus einem Lager entnommen und bei 16 für die Ballenabtragung vorbereitet, d.h. von der Aussenumhüllung befreit und bezüglich den angegebenen Lagerdaten identifiziert. Bei 17 werden die Ballen vorgelegt, um mittels der Ballenabtragmaschine 3 abgetragen zu werden.

Die Flocken werden bei 18 geöffnet, um in möglichst geeigneter Form dem Sensorsystem 10 präsentiert zu werden. Anschliessend gelangen die Flocken oder Fasern zum Ausscheider 4, wo Fremdstoffe ausgeschieden werden. Bei 19 erfolgt eine Vorreinigung der Flocken, wo vor allem pflanzlicher Abgang ausgeschieden wird. Bei 20 erfolgt eine Dosierung der Flocken, damit diese in klassierter und dosierter Form dem Mischer 5 oder vorzugsweise mehreren Mischern zugeführt werden können. Nach dem Mischen erfolgt die Feinreinigung im Reiniger 6. Dort erfolgt ein Ausscheiden von feinen Pflanzenteilen und anderen Fremdstoffen wie Sand usw. Erst jetzt gelangen die gereinigten Flocken zur Karde 7, wo das Kardenband 15 für die weitere Verarbeitung in eine Kanne 21 abgefüllt wird. Selbstverständlich könnte wie in Figur 1 dargestellt, der Vorreiniger 19 auch zwischen der Ballenabtragmaschine 3 und dem Ausscheider 4 angeordnet sein. Auch die Anzahl und Anordnung der Feinreiniger in der Linie kann variieren.

Das Sensorsystem 10 könnte selbstverständlich auch an einer anderen Stelle angeordnet sein, bzw. es könnten verschiedene Sensoren, die nach unterschiedlichen physikalischen Prinzipien arbeiten, an unterschiedlichen Stellen der Fasertransportleitung angeordnet sein. Das Sensorsystem übermittelt unterschiedliche physikalische Messgrössen 22 an eine Auswerteeinrichtung 8. Dort können Istwerte 23 für verschiedene Fasereigenschaften abgerufen werden. In einer Steuereinrichtung 9 werden die Istwerte mit eingegebenen Sollwerten 24 verglichen. Die so ermittelten Abweichungen bilden Steuersignale 25 zum Beeinflussen verschiedener Maschinenparameter. So wird beim Ermitteln eines Fremdstoffes der Ausscheider 4 betätigt und/oder es wird der Mischprozess, der Reinigungsprozess oder der Kardierprozess beeinflusst. An die Ballenvorlage 17 bzw. an die Ballenvorbereitung 16 können Aufträge erteilt werden, um bestimmte Ballen zu entfernen oder auszuwechseln.

Zu erwähnen wäre noch, dass im Verlaufe des Abtragprozesses die Ballen durch Identifikationssignale 26 identifiziert werden, was eine Rückverfolgung von Fasereigenschaften auf die entsprechenden Ballen ermöglicht.

Mit der Darstellung gemäss Figur 3 soll verdeutlicht werden, dass unterschiedliche Messgrössen 22 am Sensorsystem 10 dazu benutzt werden können, unter Ausnutzung vorgängig zu bestimmender Korrelationsverfahren verschiedene Materialeigenschaften 27 zu identifizieren. Mit den drei verschiedenen Matrizes M1, M2 und M3 ist dargestellt, dass für die Signalbildung auch über verschiedene Zeiträume gemittelte Signale berücksichtigt werden können. So kann beispielsweise ein Nah-Infrarot-Sensor die Frequenzbereiche A, B, C aufweisen, wobei jeder Bereich mit bestimmten Materialeigenschaften a, b, c, d oder e korreliert. Dabei kann es sich um den Feuchtigkeitsgehalt, den Reifegrad, Fremdstoffe, die Wachsbeschichtung oder um eine andere Grösse handeln. Auf der Matrix M1 können die ermittelten Signale für sehr kurzfristige Steuerungseingriffe im Millisenkundenbereich für die Ausscheidung von Fremdstoffen ausgewertet werden.

Auf der Matrix M2 werden aus den Messgrössen A, B und G die Fasereigenschaften c, e, f und g, z.B. die Klebrigkeit, abgeleitet, die jedoch zu mittelfristigen Steuereingriffen im Sekundenbereich benutzt werden. So könnte beispielsweise die Ballenabtragmaschine einen bestimmten Ballen überspringen, wenn dort eine bestimmte Faserqualität und/oder eine starke Verunreinigung festgestellt wird, oder den Abtrag dieser Komponente im Sinne einer kontrollierten Beimischung begrenzen.

Auf der Matrix M3 wird aus den Messgrössen D, E und F auf die Fasereigenschaften a, b, c, d und g z.B. Feuchtigkeit geschlossen. Hier werden eher länger dauernde Regeleingriffe im Minutenbereich ausgelöst, z.B. um die Maschinenparameter eines Reinigers oder einer Karde oder um das Raumklima zu verändern.

Insgesamt kann das Sensorsystem beliebig ausgebaut werden, um den Verarbeitungsprozess zu optimieren. Selbstverständlich braucht es sich dabei nicht zwingend um eine Verarbeitungsanlage für Baumwollfasern zu handeln. Auch Verarbeitungsprozesse für tierische Fasern oder in bestimmten Fällen für synthetische Fasern lassen sich auf die gleiche Weise steuern.

Figur 4 zeigt schematisch eine Ginninganlage 42, die ebenfalls mit dem erfindungsgemässen Verfahren steuerbar ist. Die Fasereigenschaften werden dabei nicht wie im Stand der Technik durch periodisch entnommene Proben, sondern kontinuierlich am Materialstrom ermittelt.

Von Erntefahrzeugen 44 wird die Rohbaumwolle in ein Pufferlager 45 entladen und dort geschichtet. Hier erfolgt eine erste Homogenisierung der Flocken. In der Entkörnungsanlage gelangt die Baumwolle pneumatisch an ein Einspeisemodul 28 und wird dann in einem Sandausscheider 29 einem ersten Reinigungsprozess unterzogen. Anschliessend durchläuft die Baumwolle einen ersten Turmtrockner 30 und nach dem Passieren eines ersten Schrägwalzenreinigers eine Ausscheidemaschine 31 für grössere Pflanzenteile. In einem zweiten Turmtrockner 32 wird die überschüssige Feuchte der Fasern entzogen. Ein zweiter Schrägwalzenreiniger 39 und ein Schlagreiniger 34 entfernen weitere Fremdstoffe, bevor die Baumwollfasern einem Reiniger (Extractor) 35 zugeführt werden. Unmittelbar darunter ist eine Entkörnungsmaschine (Gin) 36 angeordnet. Dort werden in erster Linie pflanzliche Fremdstoffe wie z.B. Samenkörner, Fruchtkapseln usw. entfernt. Die Fasern gelangen schliesslich zu einem Faserfeinreiniger 37 (Lint Cleaner), wo die hochwertigen Faseranteile der Baumwollpflanze weiter gereinigt werden. Der pneumatische Weitertransport führt schliesslich zu einer Ballenpresse 38.

Für die Beeinflussung von Maschinen - oder Förderparametern ist vor dem ersten Turmtrockner 30 oder ggf. bereits nach dem Pufferlager 45 ein erster Sensor 40 angeordnet. Ein zweiter Sensor 41 ist im Übergangsbereich zwischen dem Reiniger (Extractor) 35 und der Entkörnungsmaschine 36 angeordnet. Die beiden Sensoren 40 und 41 sowie gegebenenfalls weitere Sensoren können dazu benutzt werden, um die Turmtrockner, die Entkörnungsmaschine und den Faserfeinreiniger zu steuern und um Fremdstoffe auszuscheiden, sodass Faserballen 43 von bekannter, möglichst gleichbleibender Qualität hergestellt werden können.

## Patentansprüche

1. Verfahren zum Steuern einer Behandlungsanlage für textile Fasern, insbesondere Baumwollfasern, vor dem Spinnen, bei dem die Fasern mittels eines Transportsystems nacheinander verschiedene Behandlungsstationen in einem Zug kontinuierlich durchlaufen und dabei insbesondere wenigstens gereinigt und homogenisiert werden, **dadurch gekennzeichnet,**
- **dass** während des Transports der Fasern mit einem Sensorsystem laufend wenigstens zwei unterschiedliche physikalische Messgrössen an den Fasern ermittelt werden,
- **dass** aus den ermittelten Messgrössen in einer Auswerteeinrichtung ein Istwert für bestimmte Materialeigenschaften abgeleitet wird, der mit einem Sollwert für jede Materialeigenschaft verglichen wird,
- und **dass** beim Vorliegen von Abweichungen von einem Sollwert der Betriebszustand wenigstens einer Behandlungsstation und/oder des Transportsystems verändert wird.

2. Verfahren nach Anspruch 1, **dadurch gekennzeichnet, dass** wenigstens eine der folgenden Eigenschaften ermittelt wird:
- Farbe,
- Feuchtigkeit,
- Oberflächenbeschichtung (Klebrigkeit, Wachsgehalt),
- Temperatur,
- Flockengrösse und -dichte, Flockenverteilung, Flockenmasse, Flockengeschwindigkeit
- Faserfeinheit,
- Faser- bzw. Flockenreinheit,
- Faserlänge (Stapelverteilung).

3. Verfahren nach einem der Ansprüche 1 oder 2, **dadurch gekennzeichnet, dass** am Sensorsystem das Vorhandensein von Fremdstoffen ermittelt wird.

4. Verfahren nach Anspruch 3, **dadurch gekennzeichnet, dass** das Vorhandensein wenigstens eines der folgenden Fremdstoffe ermittelt wird:
- Fremdfasern natürlichen Ursprungs,
- Kunstoffmaterial,
- pflanzliches Fremdmaterial,
- Metalle,
- mineralisches Fremdmaterial
- Nissen,
- tierische Sekrete, insbesondere Honigtau,
- landwirtschaftliche Hilfsstoffe.

5. Verfahren nach einem der Ansprüche 1 bis 4, **dadurch gekennzeichnet, dass** das Sensorsystem elektromagnetische Wellen sendet bzw. empfängt und auf wenigstens zwei unterschiedliche Wellenspektren reagiert.

6. Verfahren nach Anspruch 5, **dadurch gekennzeichnet, dass** das Sensorsystem im nahen Infrarotbereich arbeitet.

7. Verfahren nach einem der Ansprüche 1 bis 4, **dadurch gekennzeichnet, dass** das Sensorsystem Ultraschallwellen sendet bzw. empfängt.

8. Verfahren nach einem der Ansprüche 1 bis 7, **dadurch gekennzeichnet, dass** das Sensorsystem die Messgrössen mit wenigstens zwei Sensoren an, bezogen auf die Transportrichtung, verschiedenen Stellen der Behandlungsanlage ermittelt.

9. Verfahren nach einem der Ansprüche 1 bis 8, **dadurch gekennzeichnet, dass** die Fasern mit einem pneumatischen Transportsystem die Behandlungsstationen durchlaufen bzw. anlaufen.

10. Verfahren nach einem der Ansprüche 1 bis 9, **dadurch gekennzeichnet, dass** die Messgrössen in unterschiedlichen Zeitabschnitten gemittelt bzw. ausgewertet werden.

11. Verfahren nach einem der Ansprüche 1 bis 10, **dadurch gekennzeichnet, dass** es bei der Verarbeitung von Rohbaumwolle (Ginning) zwischen dem Einspeisen der Baumwollkapsel und dem Pressen der gereinigten Baumwollfasern zu Ballen stattfindet.

12. Verfahren nach einem der Ansprüche 1 bis 10, **dadurch gekennzeichnet, dass** es bei der Verarbeitung von Baumwollfasern in der Spinnerei zwischen dem Öffnen der Baumwollballen und dem Kardieren zu einem Faservlies stattfindet.

13. Verfahren nach Anspruch 12, **dadurch gekennzeichnet, dass** die Fasern
- als Ballen vorgelegt und mittels einer Ballenabtragmaschine abgetragen werden,
- einen Ausscheider durchlaufen,
- wenigstens einem Mischer zugeführt werden,
- und anschliessend auf wenigstens einer Karde zu einem Band verarbeitet werden,
- wobei über die Auswerteeinrichtung beim Erkennen von Fremdstoffen oder stark von einem Sollwert abweichendem Material der Ausscheider aktiviert wird und beim Erkennen von anderen Abweichungen der Mischer zum Ändern des Mischungsverhältnisses angesteuert wird.

14. Verfahren nach Anspruch 13, **dadurch gekennzeichnet, dass** beim Erkennen von anderen Abweichungen zusätzlich ein Reiniger und/oder eine Karde zum Ändern der Maschinenparameter angesteuert wird.

15. Verfahren nach einem der Ansprüche 12 bis 14, **dadurch gekennzeichnet, dass** beim Erkennen von Fremdstoffen und/oder anderen Abweichungen die Ballenabtragmaschine zum Ändern der Abtragbewegung angesteuert wird.

16. Vorrichtung zum Steuern einer Behandlungsanlage für textile Fasern, insbesondere Baumwollfasern, vor dem Spinnen, mit mehreren Behandlungsstationen, insbesondere wenigstens einem Reiniger und einer Homogenisiereinrichtung, und mit einem Transportsystem zum kontinuierlichen Transportieren der Fasern in einem Zug durch die Behandlungsstationen, **gekennzeichnet durch**,
- ein Sensorsystem mit dem wenigstens zwei unterschiedliche physikalische Messgrössen an den Fasern erfassbar sind,
- eine Auswerteeinrichtung mit einem Sollwertgeber für mindestens eine Materialeigenschaft, in der aus verschiedenen Messgrössen ein Istwert dieser Materialeigenschaft ableitbar ist, der mit einem Sollwert vergleichbar ist,
- und einer Steuereinrichtung zum Verändern des Betriebszustands wenigstens einer Behandlungsstation und/oder des Transportsystems beim Vorliegen von Abweichungen der ermittelten Istwerte von einem Sollwert.

17. Vorrichtung nach Anspruch 16, **dadurch gekennzeichnet, dass** das Sensorsystem wenigstens einen Sensor aufweist, der elektromagnetische Wellen unterschiedlicher Wellenspektren sendet bzw. empfängt.

18. Vorrichtung nach Anspruch 17, **dadurch gekennzeichnet, dass** wenigstens ein Sensor ein Nah-Infrarot-Sensor ist.

19. Vorrichtung nach Anspruch 16, **dadurch gekennzeichnet, dass** das Sensorsystem wenigstens einen Ultraschallsensor aufweist.

20. Vorrichtung nach einem der Ansprüche 16 bis 19, **dadurch gekennzeichnet, dass** das Sensorsystem wenigstens zwei Einzelsensoren aufweist, welche bezogen auf die Transportrichtung an verschiedenen Stellen der Behandlungsanlage angeordnet sind.

21. Vorrichtung nach einem der Ansprüche 16 bis 21, **dadurch gekennzeichnet, dass** das Transportsystem ein pneumatisches Transportsystem ist und **dass** das Sensorsystem direkt wenigstens einem Abschnitt der Fasertransportleitung zugeordnet ist.

22. Vorrichtung nach einem der Ansprüche 16 bis 21, **dadurch gekennzeichnet, dass** die Behandlungsanlage als Behandlungsstationen in Serie
- eine Ballenabtragmaschine,
- einen Ausscheider,
- einen Mischer,
- und eine Karde aufweist,
- und dass über die Steuereinrichtung beim Erkennen von Fremdstoffen oder stark abweichendem Material der Ausscheider und beim Erkennen von anderen abweichenden Materialeigenschaften der Mischer ansteuerbar ist.

23. Vorrichtung nach Anspruch 22, **dadurch gekennzeichnet, dass** zusätzlich ein Reiniger und/oder die Karde ansteuerbar ist.

24. Vorrichtung nach Anspruch 22 oder 23, **dadurch gekennzeichnet, dass** zusätzlich die Ballenabtragmaschine ansteuerbar ist.

## Claims

1. A method of controlling a treatment installation for textile fibres, in particular cotton fibres, prior to spinning, in which the fibres continuously pass through various treatment stations in succession in one go by means of a transport system and in so doing are in particular at least cleaned and homogenised, **characterised in that**
- during transport of the fibres at least two different physical measurement parameters are continuously ascertained at the fibres by a sensor system,
- an actual value for given material properties is derived from the ascertained measurement parameters in an evaluation device, the actual value being compared to a reference value for each material property, and
- when there are deviations from a reference value the operating condition of at least one treatment station and/or the transport system is altered.

2. A method according to claim 1 **characterised in that** at least one of the following properties is ascertained:
- colour,
- moisture content,
- surface coating (stickiness, wax context),
- temperature,
- flock size and density, flock distribution, flock mass and flock speed,
- fibre fineness,
- fibre or flock cleanness, and
- fibre length (staple distribution).

3. A method according to one of claims 1 and 2 **characterised in that** the presence of foreign substances is ascertained at the sensor system.

4. A method according to claim 3 **characterised in that** the presence of at least one of the following foreign substances is ascertained:
- foreign fibres of natural origin,
- plastic material,
- vegetable foreign material,
- metals,
- mineral foreign material,
- nits,
- animal secretions, in particular honeydew, and
- agricultural additives.

5. A method according to one of claims 1 to 4 **characterised in that** the sensor system transmits and receives electromagnetic waves and reacts to at least two different wave spectra.

6. A method according to claim 5 **characterised in that** the sensor system operates in the near infrared range.

7. A method according to one of claims 1 to 4 **characterised in that** the sensor system transmits and receives ultrasonic waves.

8. A method according to one of claims 1 to 7 **characterised in that** the sensor system ascertains the measurement parameters with at least two sensors at positions in the treatment installation, which are different in relation to the transport direction.

9. A method according to one of claims 1 to 8 **characterised in that** the fibres pass through or go to the treatment stations with a pneumatic transport system.

10. A method according to one of claims 1 to 9 **characterised in that** the measurement parameters are evaluated or averaged in different time portions.

11. A method according to one of claims 1 to 10 **characterised in that** it takes place in the processing of raw cotton (ginning) between the operation of feeding in the cotton capsules and the operation of pressing the cleaned cotton fibres to form bales.

12. A method according to one of claims 1 to 10 **characterised in that** it takes place in processing of cotton fibres in the spinning mill between the operation of opening the cotton bales and the carding operation to form a fibre fleece.

13. A method according to claim 12 **characterised in that** the fibres
- are presented in the form of bales and are removed by means of a bale removal machine,
- pass through a separator,
- are fed to at least one mixer, and
- are then processed on at least one card to form a sliver,
- wherein when foreign substances or material differing greatly from a reference value is detected the separator is activated by way of the evaluation device and when other deviations are detected the mixer is actuated by way of the evaluation device to alter the mixing ratio.

14. A method according to claim 13 **characterised in that** when other deviations are detected in addition a cleaner and/or a card are actuated for altering the machine parameters.

15. A method according to one of claims 12 to 14 **characterised in that** when foreign substances and/or other deviations are detected the bale removal machine is actuated to alter the removal movement.

16. Apparatus for controlling a treatment installation for textile fibres, in particular cotton fibres, prior to spinning, comprising a plurality of treatment stations, in particular at least one cleaner and a homogenisation device, and a transport system for continuously transporting the fibres in one go through the treatment stations, **characterised by**
- a sensor system with which at least two different physical measurement parameters at the fibres can be detected,
- an evaluation device with a reference value generator for at least one material property, in which an actual value in respect of said material property can be derived from various measurement parameters, which actual value can be compared to a reference value, and
- a control device for altering the operating condition of at least one treatment station and/or the transport system when there are deviations of the ascertained actual values from a reference value.

17. Apparatus according to claim 16 **characterised in that** the sensor system has at least one sensor which transmits and receives electromagnetic waves of different wave spectra.

18. Apparatus according to claim 17 **characterised in that** at least one sensor is a near infrared sensor.

19. Apparatus according to claim 16 **characterised in that** the sensor has at least one ultrasonic sensor.

20. Apparatus according to one of claims 16 to 19 **characterised in that** the sensor system has at least two individual sensors which are arranged at different locations of the treatment station in relation to the transport direction.

21. Apparatus according to one of claims 16 to 20 **characterised in that** the transport system is a pneumatic transport system and that the sensor system is directly associated with at least one portion of the fibre transport line,

22. Apparatus according to one of claims 16 to 21 **characterised in that** the treatment installation has as treatment stations in series:
- a bale removal machine,
- a separator,
- a mixer, and
- a card, and
- that the separator is actuable by way of the control device upon detection of foreign substances or greatly differing material and the mixer is actuable by way of the control device upon detection of other differing material properties.

23. Apparatus according to claim 22 **characterised in that** a cleaner and/or the card is additionally actuable.

24. Apparatus according to claim 22 or claim 23 **characterised in that** the bale removal machine is additionally actuable.

## Revendications

1. Procédé de commande d'une installation de traitement pour fibres textiles, en particulier des fibres de coton, avant la filature, selon lequel les fibres sont acheminées d'une traite en continu au moyen d'un système de transport successivement à travers différents postes de traitement, en étant au moins nettoyées et homogénéisées, notamment **caractérisé**
- **en ce que**, pendant le transport des fibres, au moins deux grandeurs de mesure physiques différentes sont mesurées en continu sur les fibres au moyen d'un système de capteurs,
- **en ce que** dans une unité d'analyse, une valeur réelle pour des propriétés de matière définies est dérivée des grandeurs mesurées et est comparée à une valeur de consigne pour chaque propriété de matière,
- et **en ce que**, en présence de divergences avec une valeur de consigne, le mode de fonctionnement d'au moins un poste de traitement et/ou du système de transport est modifié.

2. Procédé selon la revendication 1, **caractérisé en ce que** l'on détermine l'une au moins des propriétés suivantes :
- couleur,
- humidité,
- traitement de la surface (viscosité, teneur en cire),
- température,
- taille et densité des flocons, répartition des flocons, masse des flocons, vitesse des flocons,
- finesse des fibres,
- pureté des fibres et flocons,
- longueur des fibres (répartition par longueur).

3. Procédé selon la revendication 1 ou 2, **caractérisé en ce que** la présence de corps étrangers est déterminée au niveau du système de capteurs.

4. Procédé selon la revendication 3, **caractérisé en ce que** la présence de l'un au moins des corps étrangers suivants est détectée :
- fibres étrangères d'origine naturelle,
- matières plastiques,
- matières étrangères végétales,
- métaux,
- matières étrangères minérales,
- neps
- sécrétions animales, en particulier miellat,
- matières auxiliaires de l'agriculture.

5. Procédé selon l'une quelconque des revendications 1 à 4, **caractérisé en ce que** le système de capteurs émet et reçoit des ondes électromagnétiques et réagit à au moins deux spectres d'ondes différents.

6. Procédé selon la revendication 5, **caractérisé en ce que** le système de capteurs travaille dans le domaine de l'infrarouge proche.

7. Procédé selon l'une quelconque des revendications 1 à 4, **caractérisé en ce que** le système de capteurs émet et reçoit des ondes ultrasonores.

8. Procédé selon l'une quelconque des revendications 1 à 7, **caractérisé en ce que** le système de capteurs détermine les grandeurs de mesure à l'aide d'au moins deux capteurs qui sont disposés à deux endroits différents, par rapport au sens de transport, de l'installation de traitement.

9. Procédé selon l'une quelconque des revendications 1 à 8, **caractérisé en ce que** les fibres traversent les postes de traitement ou sont acheminés vers ceux-ci au moyen d'un système de transport pneumatique.

10. Procédé selon l'une quelconque des revendications 1 à 9, **caractérisé en ce que** l'on calcule la moyenne des grandeurs de mesure et on analyse celles-ci à différents intervalle de temps.

11. Procédé selon l'une quelconque des revendications 1 à 10, **caractérisé en ce que** ledit procédé est exécuté au cours du traitement du coton brut (égrenage) entre l'admission des capsules de coton et la mise en balles des fibres de coton nettoyées.

12. Procédé selon l'une quelconque des revendications 1 à 10, **caractérisé en ce que** ledit procédé est exécuté au cours du traitement des fibres de coton dans la filature, entre l'ouverture des balles de coton et le cardage en vue de réaliser une nappe de fibres.

13. Procédé selon la revendication 12, **caractérisé en ce que** les fibres
- sont amenées sous forme de balles, qui sont prélevées au moyen d'une machine de prélèvement des balles,
- sont acheminées à travers un séparateur,
- sont acheminées vers au moins une mélangeuse,
- et sont ensuite traitées sur au moins une cardeuse pour la formation du ruban,
- le séparateur étant commandé par l'intermédiaire de l'unité d'analyse si on détecte des corps étrangers ou si la matière s'écarte fortement d'une valeur de consigne, et la mélangeuse étant commandée pour modifier le rapport de mélange si d'autres divergences sont détectées.

14. Procédé selon la revendication 13, **caractérisé en ce que**, en présence d'autres divergences, une nettoyeuse et/ou une cardeuse sont commandées en plus afin de modifier les paramètres de la machine.

15. Procédé selon l'une quelconque des revendications 12 à 14, **caractérisé en ce que**, si des corps étrangers et/ou d'autres divergences sont détectés, la machine de prélèvement des balles est commandée pour modifier le mouvement de prélèvement.

16. Dispositif de commande d'une installation de traitement pour fibres textiles, en particulier des fibres de coton, avant la filature, comprenant plusieurs postes de traitement, en particulier au moins une nettoyeuse et un dispositif d'homogénéisation, et comprenant un système de transport pour le transport continu des fibres d'une traite à travers les postes de traitement, **caractérisé par**
- un système de capteurs grâce auquel au moins deux grandeurs de mesure physiques différentes peuvent être enregistrées sur les fibres,
- une unité d'analyse comprenant un capteur de valeur de consigne pour au moins une propriété de la matière, dans laquelle une valeur réelle de ladite propriété de la matière est apte à être dérivée de différentes grandeurs mesurées et à être comparée à une valeur de consigne,
- et une unité de commande pour modifier le mode de fonctionnement d'au moins un poste de traitement et/ou du système de transport chaque fois que les valeurs réelles déterminées divergent d'une valeur de consigne.

17. Dispositif selon la revendication 16, **caractérisé en ce que** le système de capteurs comporte au moins un capteur qui émet et reçoit des ondes électromagnétiques de spectres d'ondes différents.

18. Dispositif selon la revendication 17, **caractérisé en ce qu'**au moins un capteur travaille dans le domaine de l'infrarouge proche.

19. Dispositif selon la revendication 16, **caractérisé en ce que** le système de capteurs comporte au moins un capteur à ultrasons.

20. Dispositif selon l'une quelconque des revendications 16 à 19, **caractérisé en ce que** le système de capteurs comporte au moins deux capteurs individuels qui sont disposés à des endroits différents, par rapport au sens de transport, de l'installation de traitement.

21. Dispositif selon l'une quelconque des revendications 16 à 21, **caractérisé en ce que** le système de transport est un système de transport pneumatique et **en ce que** le système de capteurs est associé directement à au moins un tronçon de la ligne de transport des fibres.

22. Dispositif selon l'une quelconque des revendications 16 à 21, **caractérisé en ce que** l'installation de traitement comporte comme postes de traitement montés en série :
- une machine de prélèvement des balles,
- un séparateur,
- une mélangeuse,
- et une cardeuse,
- l'unité de commande pouvant commander le séparateur si des corps étrangers sont détectés ou si la matière s'écarte fortement d'une valeur de consigne, et la mélangeuse si d'autres divergences sont détectées pour les propriétés de la matière.

23. Dispositif selon la revendication 22, **caractérisé en ce qu'**une nettoyeuse et/ou la cardeuse peuvent être commandées en plus.

24. Dispositif selon la revendication 22 ou 23, **caractérisé en ce que** la machine de prélèvement des balles peut être commandée en plus.
